# EUROPÄISCHE PATENTSCHRIFT

(11) **EP 2 301 010 B1**
(45) Veröffentlichungstag und Bekanntmachung des Hinweises auf die Patenterteilung: **25.09.2024**
(21) Anmeldenummer: 09734813.0
(22) Anmeldetag: 21.04.2009
(51) Int. Cl.: G10D 1/08, G10D 3/02

(54) **ELEKTRIFIZIERTES ZUPF- ODER STREICHINSTRUMENT MIT HOHLRÄUMEN**
ELECTRIFIED PLUCKED STRING INSTRUMENTS OR BOWED STRING INSTRUMENTS HAVING HOLLOW SPACES
INSTRUMENT À CORDES OU À CORDES PINCÉES, ÉLECTRIQUE, PRÉSENTANT DES ÉVIDEMENTS

(30) Priorität: 24.04.2008 DE 102008022280
(43) Veröffentlichungstag der Anmeldung: 30.03.2011
(73) Patentinhaber: Beck, Michael, 10179 Berlin (DE)
(72) Erfinder: Beck, Michael, 10179 Berlin (DE)
(86) Internationale Anmeldenummer: PCT/DE2009/000599
(87) Internationale Veröffentlichungsnummer: WO 2009/129805

(56) Entgegenhaltungen:
- GB-A- 2 137 007
- GB-A- 2 137 007
- JP-A- 2001 134 263
- JP-A- 2004 069 928
- JP-A- 2004 069 928
- US-A- 3 595 981
- US-A- 3 595 981
- US-A- 3 685 385
- US-A- 4 079 654
- US-A- 4 178 827
- US-A- 4 750 400
- US-A- 4 750 400
- US-A- 4 913 024
- US-A- 4 913 024
- US-A- 4 989 491
- US-A- 5 581 043
- US-B1- 7 342 161

## Beschreibung

### Stand der Technik

Die Bauformen des elektrifizierten (ausgestattet mit Tonabnehmern) Zupf- und Streichinstrumentes, hier weiterhin Instrument genannt, fangen bei dem akustischen an, gehen von dem semi-akustischen weiter zum semi-soli-body und führen zum solid-body Instrument. Die Übergänge sind fließend.

Werden ausgehend vom akustischen Instrument die Wände und/oder die Decke und/oder der Boden verstärkt, und/oder wird ein Sustainblock in den Resonanzkasten eingebaut, erfährt der Körper, aufsteigend zur jeweils nächsten Bauform bis hin zum solid-body Instrument, eine Zunahme seiner Steifheit und seines Gewichtes.

Mit der Zunahme des Gewichtes bildet der Ton mehr Durchsetzungskraft aus, mit der erhöhten Steifheit einen länger klingenden Ton. Parallel dazu vermindert sich aber die Dynamik des Instrumentes, das Frequenzspektrum verengt sich und die Ansprache auf die Spieltechnik geht verloren.

US5591043A hat in den Vollresonanzkorpus eines akustisches Saiteninstruments zwei federverstellbare Schallreflektionsplatten senkrecht zur Grundfläche eingebaut. Man kann diese Schallreflektionsplatten als Platten bezeichnen. Da die zwei Schallreflektionsplatten verstellbar sind, sind diese vom Korpus entkoppelt, sodass sich die Schwingungen der Saiten nicht auf die zwei Schallreflektionsplatten übertragen.

Mit den Schallreflektionsplatten können Obertöne der Innenraum-Resonanzen des Schalls eingestellt werden.

US5591043A beschreibt, dass bei Installation eines Pickups für Klassik Gitarren, die anders eingestellten Obertöne zu hören sein sollten. Das ist wissenschafltich nicht haltbar, da deren anders eingestellte Frequenz den gesamt Luftschalldruck nicht erhöht und auch nicht in Einzelfrequenzen so hoch werden kann, dass deren veränderter akustischer Schall auf einen Pickup, der die Vibrationen des Resonanzkorpus abnimmt, hörbaren Einfluss nimmt. JP2001134263A besitzt einen Helmholzresonator mit zwei Öffnungen.

JP2001134263A hat in den Vollresonanzkorpus in der "Cutaway" Ausführung eines akustischen Saiteninstruments zwei "sound tube resonators" eingebaut. Jedes der zwei Schallleitsysteme ist mit senkrecht zur Grundfläche stehenden dünnen Wänden gebaut. Man kann diese "walls" als Platten bezeichen. Allerdings sind Wände immer Begrenzungselemnete eines Raumes und Platten eingebaut in einen Helmholzresonator sind nur Platten und keine Wände. Der Sinn von JP2001134263A besteht darin, den akustischen Schall der Bassfrequenzen aus dem Helmholzresonator über die längere Schalllaufzeit durch den Umlauf über die Öffnungen des "sound tube resonators" zu verstärken, daher ist die Übertragung der Schwinungen der Saiten nicht notwendig. Die dünnen Wände sind von der Decke entkoppelt, damit die Instrumentendecke frei schwingen kann und sich die Schwingungen der Saiten möglichst nicht auf die dünnen Wände des "sound tube resonators" übertragen. Dies ist in der Zeichnung 2 mit 12a, 12, 21 dargestellt und wird in 0012 beschrieben: "Außerdem sind die Trennwände 13, 14, 15 und 16, wie in Fig. 2 gezeigt, durch die obere Platte 21 getrennt und befinden sich in einem berührungslosen Zustand mit der oberen Platte 10, so dass sie die Schwingung des oberen Teils der oberen Platte 10a nicht beeinträchtigen. Ferner ist die Trennwand 12 mit einem abgestuften Abschnitt 12a ausgebildet, und die Trennwand 12 ist elastisch verformt, wodurch verhindert wird, dass die Schwingung der Brücke 11 behindert wird."

Akustischer Schall beeinflusst den abgenommenen, elektrifizierten Klang nicht, auch dann nicht wenn JP2001134263A nachträglich elektrifiziert werden würde.

JP2004069928A offenbart ein Saiteninstrument, welches elektrifiziert sein kann, umfassend einen Instrumentenkörper, wobei innerhalb dieses Instrumentenkörpers eine Bienenwabenstruktur angeordnet ist.

Musiker wollen einen durchsetzungsfähigen, dynamischen, lang klingenden, gut ansprechenden elektrischen Ton mit breitem Frequenzspektrum. Da dies bisher nicht in einem Instrument vereinbart war, spielen Musiker auf den jeweils für ihre Lieder geeigneten Instrumenten. Sie schaffen sich verschiedene Bauformen an, sind dann aber, meist für die Länge eines Liedes, an eine Bauform gebunden.

Die Erfindung stellt sich die Aufgabe, Durchsetzungskraft, Dynamik, lang klingenden und gut ansprechenden elektrischen Ton mit einem breiten Frequenzspektrum mehr in einem elektrifizierten Instrument zu vereinen, als dies bisher möglich war.

Gemäß der Erfindung wird diese Aufgabe durch ein elektrifiziertes Zupf- oder Streichinstrument mit den Merkmalen des unabhängigen Anspruchs 1 gelöst. Ein bevorzugtes Ausführungsbeispiel der Erfindung ist in Anspruch 2 gegeben.

### Vorteile der Erfindung

Die Erfindung geht davon aus, dass man bei elektrifizierter Verstärkung auf eine akustische Leistung verzichten kann, sodann ist ein Hohlraum als Helmholzresonator nicht notwendig. Weiterhin legt sich die Erfindung die Tatsache zu Grunde, dass zwei Festkörper, aus dem selben Material und mit der selben Masse, der eine aber mit kleinerer Fläche, über eine höhere Steifheit und ein eingeengteres Frequenzspektrum verfügt, als der andere mit einer möglichst großen Fläche. Man kann nun diese größere Fläche in einzelne Platten unterteilen und in den oder die Hohlräume eines Instrumentes unterbringen, sodass das Instrument in seiner ursprünglichen Form erhalten bleiben kann.

Die Erfindung verknüpft nun diese beiden Erkenntnisse so, dass ein Instrumentenkörper mit einem oder mehreren Hohlräumen gebaut wird, in den oder in die Platten hineingebaut werden, die über Verbindungen irgendwelcher Art durch die Saitenschwingungen angeregt werden. Auch können die Hohlräume weiterhin mit Schalllöchern ausgestattet bleiben und die Decke des Instrumentes mit oder ohne Verbindung zu den Platten sein, je nach zur Übung gewünschter akustischer Leistung. Die Platten können längs und horizontal oder längs und vertikal, quer und horizontal oder quer und vertikal, aber auch in schräger Richtung oder gleichzeitig in mehreren Richtungen in den oder die Hohlräume gebaut werden. Die Stärken der Platten können frei gewählt werden. Duch diese Variationen kann der Instrumentenbauer ein Instrument in seiner Tongebung frei gestalten. Er kann so auf die unterschiedlichen Materialien und die Außenform eingehen und den Tonwunsch des Musikers erfüllen.

Ein Instrument, ausgestattet mit solchen Platten in den Hohlräumen, ist einem Instrument ähnlicher Größe aber ohne Platten in den Hohlräumen elektrifiziert überlegen, da es einen länger klingenden Ton und eine höhere Durchsetzungsfähigkeit bestitz. Auch ist es einem solid-body und semi-solid-body Instrument überlegen, da es bei ähnlicher Masse eine höhere Dynamik und ein breiteres Frequenzspektrum aufweist.

Diese neue Bauform erweitert die bisherigen Klangmöglichkeiten und bringt die Klangwünsche vieler Musiker in einem Instrument zusammen.

Weitere Merkmale, Einzelheiten und Vorteile der Erfindung werden nachfolgend unter Bezugnahme auf ein zeichnerisch dargestelltes Ausführungsbeispiel ersichtlich.
Figur 1 zeigt ein elektrifiziertes Zupfinstrument in Vorderansicht mit zwei Tonabnehmern und zwei Reglern, einem Schalter und einem Kabel. Der Saitenhalter, das Griffbrettende und zwei Schalllöcher sind erkennbar. Die Resonanzkammern sind mit unterbrochener Linie dargestellt.
Figur 2 zeigt je einen Schnitt der Kammer a und b.
Figur 3 zeigt einen Schnitt der Kammer d.

In Figur 1 sind in den Hohlräumen a, b und d Platten unterschiedlichster Anordnung und Form eingebracht. Sie sind so verbunden, dass sich die Schwingungen übertragen. Der Hohlraum c ist als herkömmliche Resonanzkammer mit Schallloch belassen. In a sind Platten fächerförmig, stehend, mit der Wand, dem Boden und der Decke verbunden, angeordnet. Sie variieren in ihrer Stärke in sich und untereinander. Vier kurze Platten stoßen auf die fünfte lange Platte. Die Kammer b ist mit Platten und einem Schallloch ausgeführt.

Wie in Figur 2, Schnitt b sichtbar, sind die Platten nicht mit der Decke verbunden, so dass diese schwingbar bleibt, sondern mit den Wänden, dem Boden untereinander. Zum Teil sind Platten nur mit dem Boden verbunden und laufen frei in Richtung Decke. Die Platten laufen in verschiedene Richtungen und sind schräg zur Grundfläche angebracht. In der Kammer d sind Platten liegend mit Balken oder Böckchen untereinander verbunden übereinanderliegend angebracht, in ihrer Grundform angepasst an die Kammer.

## Patentansprüche

1. Ein elektrifiziertes Zupf- oder Streichinstrument, welches einen Instrumentenkörper aufweist, welcher einen oder mehrere Hohlräume aufweist, wobei der Hohlraum oder die Hohlräume geöffnet oder geschlossen sind, **gekennzeichnet dadurch, dass** zumindest einer der Hohlräume mehrere Platten beinhaltet, deren Stärken und deren Ausmaß geeignet sind den elektrifizierten Klang zu beeinflussen,
wobei die Platten in dem Hohlraum und/oder den Hohlräumen längs und horizontal oder quer und horizontal oder schräg längs horizontal oder schräg quer vertikal so angeordnet sind, dass sich die Schwingungen der Saiten darauf übertragen
und/oder
Platten die liegend eingebracht sind, mit Balken oder Böckchen untereinander und/oder mit dem Boden und/oder der Decke so verbunden sind, dass sich die Schwingungen der Saiten darauf übertragen.

2. Ein Instrument nach Anspruch 1 **dadurch gekennzeichnet, dass** die Platten in sich unterschiedliche Stärken aufweisen.

## Claims

1. An electrified plucked or bowed stringed instrument with an instrument body which has one or several cavities (a, b, c, d) said cavity or cavities are open or closed and **characterized in that** at least one cavity contains a number of plates whose thickness and dimensions are suitable to influence the electrified sound said plates in the cavity and/or the cavities are positioned longitudinally and horizontally or laterally and horizontally or askew longitudinally horizontally or askew laterally vertically in such a way that ensures the transmission of string vibrations to said plates
and/or
contains plates that are positioned lying which are connected to each other with bars or brackets and/or the bottom and/or the top in such a way that ensures the transmission of string vibrations to said plates.

2. An instrument according to claim 1, **characterized in that** the plates themselves are of varying thickness.

## Revendications

1. Un instrument à cordes pincées ou à cordes pincées électrique, qui comprend un corps d'instrument comprenant une ou plusieurs cavités (a, b, c, d), la ou les cavités sont ouvertes ou fermées, **caractérisé en ce que** au moins une des cavités contient quelques de panneaux dont les épaisseurs et les dimensions sont susceptibles d'influencer le son électrifié,
les panneaux étant disposées dans la cavité et/ou les cavités longitudinalement et horizontalement ou en travers et horizontalement ou obliquement longitudinalement horizontalement ou obliquement en travers verticalement de manière que les vibrations des cordes leur soient transmises
et/ou
des panneaux qui sont placées à plat, avec des poutres ou des connecteurs entre eux et/ou au fond et/ou au plafond de manière à ce que les vibrations des cordes leur soient transmises.

2. Un instrument selon la revendication 1, **caractérisé en ce que** les panneaux ont en elles-mêmes présentent des épaisseurs différentes.
